# EUROPÄISCHE PATENTSCHRIFT

(11) **EP 3 212 429 B1**
(45) Veröffentlichungstag und Bekanntmachung des Hinweises auf die Patenterteilung: **29.04.2020**
(21) Anmeldenummer: 15790459.0
(22) Anmeldetag: 28.10.2015
(51) Int. Cl.: B42D 15/00

(54) **SICHERHEITSELEMENT MIT FARBKIPPENDEM DÜNNSCHICHTELEMENT**
SECURITY ELEMENT HAVING A COLOR-TILTING THIN-LAYER ELEMENT
ÉLÉMENT DE SÉCURITÉ POURVU D'UN ÉLÉMENT À COUCHE MINCE À EFFET INTERFÉRENTIEL

(30) Priorität: 29.10.2014 DE 102014016027; 12.03.2015 DE 102015003185
(43) Veröffentlichungstag der Anmeldung: 06.09.2017
(73) Patentinhaber: Giesecke+Devrient Currency Technology GmbH, 81677 München (DE)
(72) Erfinder: SCHMITZ, Christian, 83727 Schliersee-Neuhaus (DE)
(86) Internationale Anmeldenummer: PCT/EP2015/002142
(87) Internationale Veröffentlichungsnummer: WO 2016/066263

(56) Entgegenhaltungen:
- WO-A1-03/053714
- WO-A1-03/059644
- WO-A1-2012/143746
- WO-A2-03/091042
- DE-A1-102007 061 828

## Beschreibung

Die Erfindung betrifft ein Sicherheitselement mit einem farbkippenden Dünnschichtelement zur Absicherung von Wertgegenständen. Die Erfindung betrifft auch ein Verfahren zum Herstellen eines derartigen Sicherheitselements und einen Datenträger mit einem solchen Sicherheitselement.

Datenträger, wie etwa Wert- oder Ausweisdokumente, oder andere Wertgegenstände, wie etwa Markenartikel, werden zur Absicherung oft mit Sicherheitselementen versehen, die eine Überprüfung der Echtheit der Datenträger gestatten und die zugleich als Schutz vor unerlaubter Reproduktion dienen. Eine besondere Rolle bei der Echtheitsabsicherung spielen Sicherheitselemente mit betrachtungswinkelabhängigen Effekten, da diese selbst mit modernsten Kopiergeräten nicht reproduziert werden können. Die Sicherheitselemente werden dabei mit optisch variablen Elementen ausgestattet, die dem Betrachter unter unterschiedlichen Betrachtungswinkeln einen unterschiedlichen Bildeindruck vermitteln und beispielsweise je nach Betrachtungswinkel einen anderen Farb- oder Helligkeitseindruck und/oder ein anderes graphisches Motiv zeigen.

In diesem Zusammenhang ist bekannt, Sicherheitselemente mit mehrschichtigen Dünnschichtelementen einzusetzen, deren Farbeindruck sich für den Betrachter mit dem Betrachtungswinkel ändert (im Folgenden als Farbkippeffekt bezeichnet). Der Farbkippeffekt beruht bei solchen Dünnschichtelementen auf betrachtungswinkelabhängigen Interferenzeffekten durch Mehrfachreflexionen in den verschiedenen Teilschichten des Elements. Der Wegunterschied des an den verschiedenen Schichten reflektierten Lichts hängt einerseits von der optischen Dicke einer dielektrischen Abstandsschicht ab, die den Abstand zwischen einer semitransparenten Absorberschicht und einer Reflexionsschicht festlegt, und variiert andererseits mit dem jeweiligen Betrachtungswinkel. Da der Wegunterschied in der Größenordnung der Wellenlänge des sichtbaren Lichts liegt, ergibt sich aufgrund von Auslöschung und Verstärkung bestimmter Wellenlängen ein winkelabhängiger Farbeindruck für den Betrachter. Durch eine geeignete Wahl von Material und Dicke der dielektrischen Abstandsschicht können eine Vielzahl unterschiedlicher Farbkippeffekte gestaltet werden.

Beispiele von konventionellen Sicherheitselementen und entsprechenden Herstellungsverfahren sind in WO03/091042-A2, WO03/053714-A1 und WO2012/143746-A1 offenbart.

Ausgehend davon liegt der Erfindung die Aufgabe zugrunde, ein Sicherheitselement der eingangs genannten Art mit hoher Fälschungssicherheit und attraktivem visuellen Erscheinungsbild anzugeben.

Diese Aufgabe wird durch die Merkmale der unabhängigen Ansprüche gelöst. Weiterbildungen der Erfindung sind Gegenstand der Unteransprüche.

### Beschreibung der Erfindung

Gemäß der Erfindung enthält ein Sicherheitselement zur Absicherung von Wertgegenständen einen Träger und eine über dem Träger angeordnete Metallisierung mit ersten Aussparungen in Form von Mustern, Zeichen oder einer Codierung. Über der Metallisierung ist ein farbkippendes Dünnschichtelement angeordnet, das zweite Aussparungen in Form von Mustern, Zeichen oder einer Codierung aufweist, in denen zumindest teilweise die Metallisierung sichtbar ist.

Die Metallisierung muss nicht direkt auf dem Träger vorliegen, sondern es können sich eine oder mehrere Zwischenschichten zwischen dem Träger und der Metallisierung befinden, beispielsweise die weiter unten genannte Prägelackschicht. Das farbkippendes Dünnschichtelement ist vorzugsweise direkt, also ohne Zwischenschichten, auf der Metallisierung angeordnet.

In einer vorteilhaften Ausgestaltung stellen die ersten und zweiten Aussparungen einander ergänzende oder aufeinander bezogene Informationen dar, um so die Aussparungsbereiche eng miteinander zu verzahnen.

In den Bereichen der ersten Aussparungen ist das Sicherheitselement mit Vorteil transparent oder transluzent.

Die Metallisierung ist bevorzugt durch eine opake oder eine semitransparente Metallschicht gebildet, vorzugsweise durch eine opake oder eine semi-transparente Aluminiumschicht. Grundsätzlich kommen für die Metallisierung jedoch auch andere Metalle, wie etwa Silber, Nickel, Kupfer, Eisen, Chrom, oder Gold in Betracht.

Erfindungsgemäß weist das Dünnschichtelement eine über der Metallisierung angeordnete Reflexionsschicht, eine über der Reflexionssicht angeordnete dielektrische Abstandsschicht und eine über der dielektrischen Abstandsschicht angeordnete Absorberschicht auf.

Die Metallisierung und die Reflexionsschicht des Dünnschichtelements können aus unterschiedlichen Materialien gebildet sein, in einer vorteilhaften Ausgestaltung sind die Metallisierung und die Reflexionsschicht des Dünnschichtelements allerdings aus demselben Material, vorzugsweise aus Aluminium, gebildet.

Bei einer Weiterbildung der Erfindung ist zwischen dem Träger und der Metallisierung eine Prägelackschicht mit einer eingeprägten Reliefstruktur angeordnet. Die Reliefstruktur kann dabei insbesondere eine diffraktive Struktur, wie etwa ein Hologramm, ein holographisches Gitterbild oder eine hologrammähnliche Beugungsstruktur darstellen, oder auch eine achromatische Struktur, wie etwa eine Mattstruktur, eine Mikrospiegelanordnung, ein Blazegitter mit einem sägezahnartigen Furchenprofil oder eine Fresnellinsen-Anordnung.

Das Sicherheitselement ist mit Vorteil ein Sicherheitsfaden, ein Aufreißfaden, ein Sicherheitsband, ein Sicherheitsstreifen, ein Patch oder ein Etikett zum Aufbringen auf ein Sicherheitspapier, Wertdokument oder dergleichen.

Die Erfindung enthält auch ein Verfahren zum Herstellen eines Sicherheitselements der oben beschriebenen Art, bei dem auf einem Träger, gegebenenfalls über eine oder mehrere Zwischenschichten, eine Metallisierung mit ersten Aussparungen in Form von Mustern, Zeichen oder einer Codierung, aufgebracht wird, und bei dem über der Metallisierung ein farbkippenden Dünnschichtelement mit zweiten Aussparungen in Form von Mustern, Zeichen oder einer Codierung aufgebracht wird, so dass in den zweiten Aussparungen zumindest teilweise die Metallisierung sichtbar ist.

Bei einer vorteilhaften Verfahrensführung wird zur Erzeugung der ersten Aussparungen eine lösliche Waschfarbe in Form der gewünschten ersten Aussparungen aufgedruckt. Die Waschfarbe wird nach dem Aufbringen der Metallisierung und des Dünnschichtelements zusammen mit diesen durch ein Lösungsmittel abgewaschen.

Weiter wird in einer vorteilhaften Verfahrensführung zur Erzeugung der zweiten Aussparungen eine lösliche Waschfarbe in Form der gewünschten zweiten Aussparungen aufgedruckt. Die Waschfarbe wird nach dem Aufbringen des Dünnschichtelements zusammen mit diesem durch ein Lösungsmittel abgewaschen.

Die Erfindung enthält schließlich auch einen Datenträger mit einem Sicherheitselement der oben beschriebenen Art. Bei dem Datenträger kann es sich um ein Wertdokument, wie eine Banknote, insbesondere eine Papierbanknote, eine Polymerbanknote oder eine Folienverbundbanknote, um eine Aktie, eine Anleihe, eine Urkunde, einen Gutschein, einen Scheck, eine hochwertige Eintrittskarte, aber auch um eine Aüsweiskarte, wie etwa eine Kreditkarte, eine Bankkarte, eine Barzahlungskarte, eine Berechtigungskarte, einen Personalausweis oder eine Passpersonalisierungsseite handeln.

Mit Vorteil ist das Sicherheitselement dabei zumindest in einem Teilbereich in oder über einem Fensterbereich oder einer durchgehenden Öffnung des Datenträgers angeordnet.

Weitere Ausführungsbeispiele sowie Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen.

Es zeigen:
- Fig. 1: eine schematische Darstellung einer Banknote mit einem erfindungsgemäßen Sicherheitselement in Form eines Sicherheitsfadens,
- Fig. 2: eine Aufsicht auf einen Teilbereich des Sicherheitsfadens von Fig. 1,
- Fig. 3: einen Querschnitt durch den Sicherheitsfaden von Fig. 2 entlang der Linie III-III,
- Fig. 4: einen Querschnitt wie Fig. 3 für einen Sicherheitsfaden nach einem anderen Ausführungsbeispiel der Erfindung,
- Fig. 5: ein weiteres Ausführungsbeispiel eines erfindungsgemäßen Sicherheitsfadens.

Die Erfindung wird nun am Beispiel von Sicherheitselementen für Banknoten erläutert. Figur 1 zeigt dazu eine schematische Darstellung einer Banknote 10, die mit einem erfindungsgemäßen Sicherheitselement in Form eines Sicherheitsfadens 12 versehen ist. Es versteht sich allerdings, dass die Erfindung nicht auf Sicherheitsfäden und Banknoten beschränkt ist, sondern bei allen Arten von Sicherheitselementen eingesetzt werden kann, beispielsweise bei Etiketten auf Waren und Verpackungen oder bei der Absicherung von Dokumenten, Ausweisen, Pässen, Kreditkarten, Gesundheitskarten und dergleichen. Bei Banknoten und ähnlichen Dokumenten kommen neben Sicherheitsfäden beispielsweise auch breite Sicherheitsstreifen oder Transferelemente in Betracht.

Der Aufbau und die prinzipielle Funktionsweise des Sicherheitsfadens 12 werden nun mit Bezug auf die Figuren 2 und 3 näher erläutert. Figur 2 zeigt dabei eine Aufsicht auf einen Teilbereich des Sicherheitsfadens 12, Fig. 3 stellt einen Schnitt durch den Sicherheitsfaden 12 entlang der Linie III-III der Fig. 2 dar.

Der Sicherheitsfaden 12 weist einen Träger 20 in Form einer transparenten Kunststofffolie, beispielsweise einer PET-Folie auf. Auf dem Träger 20 ist eine Metallisierung 22 in Form einer opaken Aluminiumschicht aufgebracht, welche mit ersten Aussparungen 24 in Form der Buchstabenfolge "Text" versehen ist, welche stellvertretend für eine beliebige Buchstaben- oder Zeichenfolge steht.

Auf dem nicht ausgesparten Bereich der Metallisierung 22 ist ein Dünnschichtelement 30 mit Farbkippeffekt angeordnet, das eine teiltransparente Absorberschicht 32 aus Chrom, eine dielektrische SiO₂-Abstandsschicht 34 und eine durch eine opake Aluminiumschicht gebildete Reflexionsschicht 36 umfasst. Die Aluminium-Reflexionsschicht 36 ist dabei direkt auf die opake Aluminiumschicht der Metallisierung 22 aufgebracht. Das Dünnschichtelement 30 weist zweite Aussparungen 38 in Form der Ziffernfolge "200" auf, die die Denomination der Banknote 10 darstellt.

Bei der Betrachtung des Sicherheitsfadens 12 sind drei Teilbereiche mit unterschiedlicher visueller Erscheinung erkennbar. In den ersten Aussparungen 24 der Metallisierung 22 ist der Sicherheitsfaden 12 transparent und gibt den Blick auf darunterliegende Bereiche der Banknote 10 frei. Ist der Sicherheitsfaden 12 mit einer oder mehreren der Aussparungen 24 über einer Öffnung oder einem Fensterbereich 14 (Fig. 1) der Banknote aufgebracht, so entsteht dort ein Durchsichtsbereich in der Banknote 10.

In den zweiten Aussparungen 38 des Dünnschichtelements 30 blickt der Betrachter auf die Metallisierung 22, so dass der Sicherheitsfaden 12 dort ein silbrig glänzendes Erscheinungsbild zeigt. In den restlichen, nicht ausgesparten Bereichen ist der Farbkippeffekt des Dünnschichtelements 30 sichtbar, wobei der Farbeindruck des Dünnschichtelements 30 beispielsweise von Magenta bei senkrechter Betrachtung zu Grün bei schräger Betrachtung wechselt.

Im Ausführungsbeispiel sind sowohl die Metallisierung 22 als auch die Reflexionsschicht 36 des Dünnschichtelements 30 jeweils durch eine Aluminiumschicht gebildet, es ist jedoch auch möglich, hier unterschiedliche, insbesondere verschiedenfarbige Metalle zu verwenden, beispielsweise Kupfer für die Metallisierung 22 und Aluminium für die Reflexionsschicht 36.

Zur Herstellung des Sicherheitsfadens 12 wird beispielsweise auf eine transparente PET-Folie 20 zunächst mit einer Waschfarbe eine Druckschicht in Form der gewünschten ersten Aussparungen 24 aufgedruckt und die mit Waschfarbe bedruckte Folie vollflächig mit einer Aluminiumschicht 22 bedampft. Dann wird auf die Aluminiumschicht 22 wieder mit einer Waschfarbe eine Druckschicht in Form der gewünschten zweiten Aussparungen 38 aufgedruckt und die erneut mit Waschfarbe bedruckte Folie wird in dieser Reihenfolge mit der Aluminium-Reflexionsschicht 36, der SiO₂-Abstandsschicht 34 und der Chrom-Absorberschicht 32 bedampft. Anschließend werden in einem Demetallisierungsschritt die aufgedruckten Waschfarbenbereiche zusammen mit den jeweils darüber liegenden Schichtbereichen abgewaschen und dadurch die gewünschten Aussparungen 24, 38 in der Metallisierung 22 und dem Dünnschichtelement 30 erzeugt.

Figur 4 zeigt als weiteres Ausführungsbeispiel der Erfindung ein Farbkipp-Hologramm, bei dem die oben genannten visuellen Erscheinungsbilder mit einem Prägehologramm kombiniert sind.

Der Sicherheitsfaden 40 der Fig. 4 weist dabei bis auf die geprägte Lackschicht 42 denselben grundsätzlichen Aufbau wie der Sicherheitsfaden 12 der Figuren 2 und 3 auf. Der Sicherheitsfaden 40 enthält einen Träger 20 in Form einer transparenten Kunststofffolie mit einer UV-Lackschicht 42, die nach ihrem Aufbringen mit einem Relief 44 in Form des gewünschten Hologramms geprägt und gehärtet wurde. Die UV-Lackschicht 42 ist mit einer Metallisierung 46 in Form einer opaken Kupferschicht versehen, die erste Aussparungen 24 in Form von Mustern, Zeichen oder einer Codierung aufweist.

Auf dem nicht ausgesparten Bereich der Metallisierung 46 ist ein Dünnschichtelement 30 mit Farbkippeffekt angeordnet, das insbesondere wie das Dünnschichtelement der Fig. 3 ausgebildet sein kann. Das Dünnschichtelement 30 ist mit zweiten Aussparungen 38 in Form von Mustern, Zeichen oder einer Codierung versehen.

Bei der Betrachtung des Sicherheitsfadens 40 sind drei verschiedene visuelle Erscheinungsbilder erkennbar. In den ersten Aussparungen 24 der Metallisierung 22 ist der Sicherheitsfaden 12 transparent und gibt den Blick auf darunterliegende Bereiche der Banknote 10 frei.

Die in die Lackschicht 42 eingeprägte Reliefstruktur 44 bildet zusammen mit der Metallisierung 46 ein kupferfarbenes Hologramm, das in den zweiten Aussparungen 38 des Dünnschichtelements 30 sichtbar ist. In den ersten Aussparungen 24 erzeugt das Relief der Lackschicht 42 wegen des fehlenden Kontrasts dagegen keine sichtbaren Beugungseffekte.

In den restlichen, nicht ausgesparten Bereichen des Sicherheitsfadens ist ein mit dem Farbkippeffekt des Dünnschichtelements 30 überlagertes Hologramm sichtbar, bei dem der Farbeindruck des Sicherheitsfadens beispielsweise von Magenta bei senkrechter Betrachtung zu Grün bei schräger Betrachtung wechselt.

Figur 5 zeigt ein weiteres Ausführungsbeispiel des erfindungsgemäßen Sicherheitsfadens. Der Träger 20 weist eine Prägelackschicht 42 auf, die nur zum Teil mit einer eingeprägten Reliefstruktur versehen ist. Auf dem Prägelack befinden sich eine Metallisierung 46, eine dielektrische Abstandsschicht 34 und eine Absorberschicht 32. Eine zusätzliche Reflexionsschicht (siehe die Schicht 36 in den Figuren 3 und 4) kann optional zwischen der Metallisierung 46 und der dielektrischen Abstandsschicht 34 vorgesehen werden. Die Metallisierung 46 weist erste Aussparungen in dem Bereich der Prägelackschicht auf, in dem die Prägelackschicht nicht mit einer eingeprägten Reliefstruktur versehen ist (oder zusätzlich erste Aussparungen in dem Bereich der Prägelackschicht mit einer eingeprägten Reliefstruktur). Die das farbkippende Dünnschichtelement bildenden Schichten, d.h. die dielektrische Abstandsschicht 34 und die Absorberschicht 23, weisen zweite Aussparungen in dem Bereich der Prägelackschicht auf, in dem die Prägelackschicht mit einer eingeprägten Reliefstruktur versehen ist. In dem in der Figur 5 gezeigten Schichtaufbau, in dem die Prägelackschicht zum Teil eine Reliefstruktur aufweist, ist für den Betrachter ein durch die ersten Aussparungen gebildeter transparenter Bereich "A" (sogenannter "Cleartext-Bereich") erkennbar. Darüber hinaus erkennt der Betrachter einen metallischen, strukturierten Bereich "B", z.B. einen Hologramm-Bereich, der durch die ein Relief aufweisende Metallisierung gebildet wird. Zusätzliche erkennt der Betrachter zwei verschiedene farbkippende Bereiche "C" und "D", wobei der eine farbkippende Bereich "C" in dem Bereich der Prägelackschicht angeordnet ist, in dem der Prägelack keine Reliefstruktur aufweist, und der weitere farbkippende Bereich "D" in dem Bereich der Prägelackschicht angeordnet ist, in dem die Prägelackschicht mit einer Reliefstruktur versehen ist. Der Hologramm-Bereich kann je nach Einsatz einer wasserlöslichen Waschfarbe (siehe in der obigen Zusammenfassung der Erfindung im Absatz 13 der Schritt b)) für die erste Aussparung b) eine transparente Aussparung in Form eines Cleartext aufweisen oder nicht.

Das erfindungsgemäße Sicherheitselement kann zusätzlich mit magnetischen und/oder fluoreszierenden Sicherheitsmerkmalen ausgestattet werden.

### Bezugszeichenliste

- 10: Banknote
- 12: Sicherheitsfaden
- 14: Fensterbereich
- 20: Träger
- 22: Metallisierung
- 24: erste Aussparungen
- 30: Dünnschichtelement
- 32: Absorberschicht
- 34: Abstandsschicht
- 36: Reflexionsschicht
- 38: zweite Aussparungen
- 40: Sicherheitsfaden
- 42: UV-Lackschicht
- 44: Relief
- 46: Metallisierung

## Patentansprüche

1. Sicherheitselement (12, 40) zur Absicherung von Wertgegenständen (10) mit einem Träger (20), einer über dem Träger angeordneten Metallisierung (22, 46) mit ersten Aussparungen (24) in Form von Mustern, Zeichen oder einer Codierung, und einem über der Metallisierung (22, 46) angeordneten farbkippenden Dünnschichtelement (30), das zweite Aussparungen (38) in Form von Mustern, Zeichen oder einer Codierung aufweist, in denen zumindest teilweise die Metallisierung (22, 46) sichtbar ist, **dadurch gekennzeichnet, dass**
das Dünnschichtelement (30) eine über der Metallisierung (22, 46) angeordnete Reflexionsschicht (36), eine über der Reflexionsschicht (36) angeordnete dielektrische Abstandsschicht (34) und eine über der dielektrischen Abstandsschicht (34) angeordnete Absorberschicht (32) aufweist.

2. Sicherheitselement nach Anspruch 1, **dadurch gekennzeichnet, dass** die ersten (24) und zweiten Aussparungen (38) einander ergänzende oder aufeinander bezogene Informationen darstellen.

3. Sicherheitselement nach Anspruch 1 oder 2, **dadurch gekennzeichnet, dass** das Sicherheitselement in den Bereichen der ersten Aussparungen (24) transparent oder transluzent ist.

4. Sicherheitselement nach wenigstens einem der Ansprüche 1 bis 3, **dadurch gekennzeichnet, dass** die Metallisierung (22, 46) durch eine opake oder eine semitransparente Metallschicht gebildet ist, vorzugsweise durch eine opake oder eine semitransparente Aluminiumschicht.

5. Sicherheitselement nach wenigstens einem der Ansprüche 1 bis 4, **dadurch gekennzeichnet, dass** die Metallisierung (22, 46) und die Reflexionsschicht (36) des Dünnschichtelements (30) aus demselben Material, vorzugsweise aus Aluminium, gebildet sind.

6. Sicherheitselement nach wenigstens einem der Ansprüche 1 bis 5, **dadurch gekennzeichnet, dass** zwischen dem Träger (20) und der Metallisierung (22, 46) eine Prägelackschicht (42) mit einer eingeprägten Reliefstruktur (44) angeordnet ist, wobei die Reliefstruktur (44) insbesondere eine diffraktive Struktur, wie etwa ein Hologramm, ein holographisches Gitterbild oder eine hologrammähnliche Beugungsstruktur darstellt, eine achromatische Struktur, wie etwa eine Mattstruktur, eine Mikrospiegelanordnung, ein Blazegitter mit einem sägezahnartigen Furchenprofil oder eine Fresnellinsen-Anordnung.

7. Sicherheitselement nach Anspruch 6, wobei
- die Prägelackschicht (42) teilweise eine eingeprägte Reliefstruktur (44) aufweist;
- die ersten Aussparungen (24) in der Metallisierung (22, 46) in einem Bereich angeordnet sind, in dem die Prägelackschicht (42) keine eingeprägte Reliefstruktur (44) aufweist;
- die zweiten Aussparungen (38) in dem farbkippenden Dünnschichtelement (30) in einem Bereich angeordnet sind, in dem die Prägelackschicht (42) eine eingeprägte Reliefstruktur (44) aufweist.

8. Sicherheitselement nach wenigstens einem der Ansprüche 1 bis 7, **dadurch gekennzeichnet, dass** das Sicherheitselement (12, 40) ein Sicherheitsfaden, ein Aufreißfaden, ein Sicherheitsband, ein Sicherheitsstreifen, ein Patch oder ein Etikett zum Aufbringen auf ein Sicherheitspapier, Wertdokument oder dergleichen ist.

9. Verfahren zum Herstellen eines Sicherheitselements (12, 40) nach einem der Ansprüche 1 bis 8, bei dem auf einem Träger (20), gegebenenfalls über eine oder mehrere Zwischenschichten, eine Metallisierung (22, 46) mit ersten Aussparungen (24) in Form von Mustern, Zeichen oder einer Codierung, aufgebracht wird, und bei dem über der Metallisierung (22, 46) ein farbkippenden Dünnschichtelement (30) mit zweiten Aussparungen (38) in Form von Mustern, Zeichen oder einer Codierung aufgebracht wird, so dass in den zweiten Aussparungen (38) zumindest teilweise die Metallisierung (22, 46) sichtbar ist.

10. Verfahren nach Anspruch 9, **dadurch gekennzeichnet, dass** zur Erzeugung der ersten Aussparungen (24) eine lösliche Waschfarbe in Form der gewünschten ersten Aussparungen (24) aufgedruckt wird, und dass die Waschfarbe nach dem Aufbringen der Metallisierung (22, 46) und des Dünnschichtelements (30) zusammen mit diesen durch ein Lösungsmittel abgewaschen wird.

11. Verfahren nach Anspruch 9 oder 10, **dadurch gekennzeichnet, dass** zur Erzeugung der zweiten Aussparungen (38) eine lösliche Waschfarbe in Form der gewünschten zweiten Aussparungen (38) aufgedruckt wird, und dass die Waschfarbe nach dem Aufbringen des Dünnschichtelements (30) zusammen mit diesem durch ein Lösungsmittel abgewaschen wird.

12. Verfahren nach einem der Ansprüche 9 bis 11, umfassend
a) das Aufbringen einer Prägelackschicht (42) als Zwischenschicht auf den Träger, wobei die Prägelackschicht (42) teilweise eine eingeprägte Reliefstruktur (44) aufweist;
b) das Aufbringen einer löslichen Waschfarbe in Form der gewünschten ersten Aussparungen (24) auf die Prägelackschicht (42) in einem Bereich, in dem die Prägelackschicht (42) keine eingeprägte Reliefstruktur (44) aufweist;
c) das vollflächige Aufbringen der Metallisierung (22, 46);
d) das Aufbringen einer löslichen Waschfarbe in Form der gewünschten zweiten Aussparungen (38) auf die Prägelackschicht (42) in einem Bereich, in dem die Prägelackschicht (42) eine eingeprägte Reliefstruktur (44) aufweist;
e) das vollflächige Aufbringen des farbkippenden Dünnschichtelements (30), insbesondere das vollflächige Aufbringen einer dielektrischen Abstandsschicht (34), gefolgt von einem vollflächigen Aufbringen einer Absorberschicht (32), wobei optional vor dem Schritt des vollflächigen Aufbringens der dielektrischen Abstandsschicht (34) das vollflächige Aufbringen einer Reflexionsschicht (36) durchgeführt werden kann;
f) das Abwaschen der in den Schritten b) und d) aufgebrachten löslichen Waschfarben zusammen mit der darauf aufgebrachten Metallisierung (22, 46) und dem darauf aufgebrachten farbkippenden Dünnschichtelement (30).

13. Datenträger (10) mit einem Sicherheitselement (12, 40) nach wenigstens einem der Ansprüche 1 bis 8.

14. Datenträger (10) nach Anspruch 13, **dadurch gekennzeichnet, dass** das Sicherheitselement (12, 40) zumindest in einem Teilbereich in oder über einem Fensterbereich oder einer durchgehenden Öffnung (14) des Datenträgers (10) angeordnet ist.

## Claims

1. A security element (12, 40) for securing objects of value (10), having a carrier (20), a metallization (22, 46) arranged above the carrier with first recesses (24) in the shape of patterns, characters or a coding, and a color-shifting thin-film element (30) arranged above the metallization (22, 46) and having second recesses (38) in the shape of patterns, characters or a coding, in which the metallization (22, 46) is visible at least partly, **characterized in that** the thin-film element (30) has a reflective layer (36) arranged above the metallization (22, 46), a dielectric spacer layer (34) arranged above the reflective layer (36) and an absorber layer (32) arranged above the dielectric spacer layer (34).

2. The security element according to claim 1, **characterized in that** the first (24) and the second recesses (38) represent mutually complementing or mutually related information items.

3. The security element according to claim 1 or 2, **characterized in that** the security element is transparent or translucent in the regions of the first recesses (24).

4. The security element according to any of claims 1 to 3, **characterized in that** the metallization (22, 46) is formed by an opaque or a semi-transparent metal layer, preferably by an opaque or a semi-transparent aluminum layer.

5. The security element according to at least one of claims 1 to 4, **characterized in that** the metallization (22, 46) and the reflective layer (36) of the thin-film element (30) are formed of the same material, preferably of aluminum.

6. The security element according to at least one of claims 1 to 5, **characterized in that** between the carrier (20) and the metallization (22, 46) an embossing lacquer layer (42) with an embossed relief structure (44) is arranged, wherein the relief structure (44) represents in particular a diffractive structure, such as a hologram, a holographic grating image or a hologram-like diffractive structure, an achromatic structure, such as a matte structure, a micro-mirror arrangement, a blaze grating with a sawtooth-type groove profile or a Fresnel lens arrangement.

7. The security element according to claim 6, wherein
- the embossing lacquer layer (42) partly has an embossed relief structure (44);
- the first recesses (24) in the metallization (22, 46) are arranged in a region in which the embossing lacquer layer (42) has no embossed relief structure (44);
- the second recesses (38) in the color-shifting thin-film element (30) are arranged in a region in which the embossing lacquer layer (42) has an embossed relief structure (44).

8. The security element according to at least one of claims 1 to 7, **characterized in that** the security element (12; 40) is a security thread, a tear-open thread, a security band, a security strip, a patch or a label for applying onto a security paper, value document or the like.

9. A method for manufacturing a security element (12, 40) according to any of claims 1 to 8, wherein on a carrier (20), possibly above one or several intermediate layers, a metallization (22, 46) having first recesses (24) in the shape of patterns, characters or a coding is applied, and wherein above the metallization (22, 46) a color-shifting thin-film element (30) having second recesses (38) in the shape of patterns, characters or a coding is applied, so that in the second recesses (38) the metallization (22, 46) is visible at least partly.

10. The method according to claim 9, **characterized in that** for manufacturing the first recesses (24) a soluble washing ink is imprinted in the shape of the desired first recesses (24), and that the washing ink is washed off after the application of the metallization (22, 46) and of the thin-film element (30) together with these by a solvent.

11. The method according to claim 9 or 10, **characterized in that** for producing the second recesses (38) a soluble washing ink is imprinted in the shape of the desired second recesses (38), and that the washing ink is washed off after the application of the thin-film element (30) together with the same by a solvent.

12. The method according to any of claims 9 to 11, comprising
a) the application of an embossing lacquer layer (42) as intermediate layer onto the carrier, wherein the embossing lacquer layer (42) partly has an embossed relief structure (44);
b) the application of a soluble washing ink in the shape of the desired first recesses (24) onto the embossing lacquer layer (42) in a region in which the embossing lacquer layer (42) has no embossed relief structure (44);
c) the full-area application of the metallization (22, 46);
d) the application of a soluble washing ink in the shape of the desired second recesses (38) onto the embossing lacquer layer (42) in a region in which the embossing lacquer layer (42) has an embossed relief structure (44);
e) the full-area application of the color-shifting thin-film element (30), in particular the full-area application of a dielectric spacer layer (34), followed by a full-area application of an absorber layer (32), wherein optionally prior to the step of the full-area application of the dielectric spacer layer (34) the full-area application of a reflective layer (36) can be carried out;
f) the washing off of the soluble washing inks applied in the steps b) and d) together with the metallization (22, 46) applied thereon and the color-shifting thin-film element (30) applied thereon.

13. A data carrier (10) having a security element (12, 40) according to at least one of claims 1 to 8.

14. The data carrier (10) according to claim 13, **characterized in that** the security element (12, 40) is arranged at least in a partial region in or above a window region or a through opening (14) of the data carrier (10).

## Revendications

1. Élément de sécurité (12, 40) destiné à la sécurisation d'objets de valeur (10), ayant un support (20), une métallisation (22, 46) agencée par-dessus le support et présentant des premiers évidements (24) sous forme de motifs, de caractères ou d'une codification, et un élément en couche mince (30) à changement de couleurs par basculement qui est agencé par-dessus la métallisation (22, 46) et présente des deuxièmes évidements (38) sous forme de motifs, de caractères ou d'une codification, dans lesquels, au moins partiellement, la métallisation (22, 46) est visible, **caractérisé en ce que** l'élément en couche mince (30) comporte une couche réfléchissante (36) agencée par-dessus la métallisation (22, 46), une couche diélectrique d'espacement (34) agencée par-dessus la couche réfléchissante (36), et une couche absorbante (32) agencée par-dessus la couche diélectrique d'espacement (34).

2. Élément de sécurité selon la revendication 1, **caractérisé en ce que** les premiers (24) et deuxièmes évidements (38) représentent des informations qui se complètent entre elles ou qui se rapportent les unes aux autres.

3. Élément de sécurité selon la revendication 1 ou 2, **caractérisé en ce que** l'élément de sécurité est transparent ou translucide dans les zones des premiers évidements (24).

4. Élément de sécurité selon au moins une des revendications de 1 à 3, **caractérisé en ce que** la métallisation (22, 46) est constituée par une couche métallique opaque ou semi-transparente, de préférence par une couche d'aluminium opaque ou semi-transparente.

5. Élément de sécurité selon au moins une des revendications de 1 à 4, **caractérisé en ce que** la métallisation (22, 46) et la couche réfléchissante (36) de l'élément en couche mince (30) sont constituées du même matériau, de préférence d'aluminium.

6. Élément de sécurité selon au moins une des revendications de 1 à 5, **caractérisé en ce que,** entre le support (20) et la métallisation (22, 46), une couche de vernis de gaufrage (42) ayant une structure en relief (44) gaufrée est agencée, cependant que la structure en relief (44) représente en particulier une structure diffractive telle que par exemple un hologramme, une image à réseau holographique ou une structure de diffraction s'apparentant à un hologramme, une structure achromatique telle que par exemple une structure mate, un agencement de micro-miroirs, un réseau blazé ayant un profil à sillons en dents de scie ou un agencement de lentilles Fresnel.

7. Élément de sécurité selon la revendication 6, cependant que
- la couche de vernis de gaufrage (42) présente partiellement une structure en relief (44) gaufrée ;
- les premiers évidements (24) dans la métallisation (22, 46) sont agencés dans une zone dans laquelle la couche de vernis de gaufrage (42) ne présente pas de structure en relief (44) gaufrée ;
- les deuxièmes évidements (38) sont agencés dans l'élément en couche mince (30) à changement de couleurs par basculement dans une zone dans laquelle la couche de vernis de gaufrage (42) présente une structure en relief (44) gaufrée.

8. Élément de sécurité selon au moins une des revendications de 1 à 7, **caractérisé en ce que** l'élément de sécurité (12, 40) est un fil de sécurité, une bandelette d'arrachage, une bande de sécurité, un ruban de sécurité, un patch ou une étiquette destiné(e) à être appliqué(e) sur un papier fil de sécurité, document de valeur ou objet similaire.

9. Procédé de fabrication d'un élément de sécurité (12, 40) selon une des revendications de 1 à 8, dans lequel, sur un support (20), éventuellement sur une ou plusieurs couches intermédiaires, une métallisation (22, 46) ayant des premiers évidements (24) sous forme de motifs, de caractères ou d'une codification est appliquée, et dans lequel, par-dessus la métallisation (22, 46), un élément en couche mince (30) à changement de couleurs par basculement ayant des deuxièmes évidements (38) sous forme de motifs, de caractères ou d'une codification est appliqué, de telle sorte que, dans les deuxièmes évidements (38), au moins partiellement, la métallisation (22, 46) est visible.

10. Procédé selon la revendication 9, **caractérisé en ce que,** pour la génération des premiers évidements (24), une encre soluble lavable est imprimée sous forme des premiers évidements (24) souhaités, et que l'encre lavable est, après l'application de la métallisation (22, 46) et de l'élément en couche mince (30), lavée en même temps que ces derniers par un solvant.

11. Procédé selon la revendication 9 ou 10, **caractérisé en ce que,** pour la génération des deuxièmes évidements (38), une encre soluble lavable est imprimée sous forme des deuxièmes évidements (38) souhaités, et que l'encre lavable est, après l'application de l'élément en couche mince (30), lavée en même temps que ce dernier par un solvant.

12. Procédé selon une des revendications de 9 à 11, comprenant
a) l'application d'une couche de vernis de gaufrage (42) en tant que couche intermédiaire sur le support, cependant que la couche de vernis de gaufrage (42) présente partiellement une structure en relief (44) gaufrée ;
b) l'application d'une encre soluble lavable sous forme des premiers évidements (24) souhaités sur la couche de vernis de gaufrage (42) dans une zone dans laquelle la couche de vernis de gaufrage (42) ne présente pas de structure en relief (44) gaufrée ;
c) l'application à pleine surface de la métallisation (22, 46) ;
d) l'application d'une encre soluble lavable sous forme des deuxièmes évidements (38) souhaités sur la couche de vernis de gaufrage (42) dans une zone dans laquelle la couche de vernis de gaufrage (42) présente une structure en relief (44) gaufrée ;
e) l'application à pleine surface de l'élément en couche mince (30) à changement de couleurs par basculement, en particulier l'application à pleine surface d'une couche d'espacement (34) diélectrique, suivie d'une application à pleine surface d'une couche absorbante (32), cependant que, en option, avant l'étape de l'application à pleine surface de la couche d'espacement (34) diélectrique, l'application à pleine surface d'une couche réfléchissante (36) peut être réalisée ;
f) le lavage des encres solubles lavables appliquées aux étapes b) et d), en même temps que de la métallisation (22, 46) appliquée par-dessus et de l'élément en couche mince (30) à changement de couleurs par basculement appliqué par-dessus.

13. Support de données (10) ayant un élément de sécurité (12, 40) selon au moins une des revendications de 1 à 8.

14. Support de données (10) selon la revendication 13, **caractérisé en ce que** l'élément de sécurité (12, 40) est, au moins dans une zone partielle, agencé dans ou par-dessus une zone fenêtre ou ouverture en continu (14) du support de données (10).
